# FASCICULE DE BREVET EUROPEEN

(11) **EP 1 482 269 B1**
(45) Date de publication et mention de la délivrance du brevet: **29.11.2006**
(21) Numéro de dépôt: 04007195.3
(22) Date de dépôt: 25.03.2004
(51) Int. Cl.: F28F 1/40

(54) **Tubes rainurés pour échangeurs thermiques à fluide monophasique, typiquement aqueux**
Mit Innenrippen versehene Rohre für Wärmetauscher für einphasige, wässrige Fluide
Grooved tubes for heat exchangers for single-phased typically aqueous fluids

(30) Priorité: 26.05.2003 FR 0306316
(43) Date de publication de la demande: 01.12.2004
(73) Titulaire: Tréfimétaux S.A., F-92411 Courbevoie (FR)
(72) Inventeur: Avanan, Nicolas, 60590 Talmontiers (FR); de Hollain, Guy, 78540 Vernouillet (FR); Leterrible, Pascal, 27720 Dangu (FR)
(74) Mandataire: Pietrzykowski, Anja

(56) Documents cités:
- EP-A- 0 591 094
- WO-A-01/38812
- CAVALLINI A ET AL: "HEAT TRANSFER AND PRESSURE DROP DURING CONDENSATION OF REFRIGERANTS INSIDE HORIZONTAL ENHANCED TUBES" INTERNATIONAL JOURNAL OF REFRIGERATION, OXFORD, GB, vol. 23, no. 1, janvier 2000 (2000-01), pages 4-25, XP002223533 ISSN: 0140-7007
- PATENT ABSTRACTS OF JAPAN vol. 014, no. 087 (M-0937), 19 février 1990 (1990-02-19) -& JP 01 299707 A (SUMITOMO LIGHT METAL IND LTD), 4 décembre 1989 (1989-12-04)
- PATENT ABSTRACTS OF JAPAN vol. 011, no. 316 (M-631), 15 octobre 1987 (1987-10-15) -& JP 62 098200 A (FURUKAWA ELECTRIC CO LTD:THE), 7 mai 1987 (1987-05-07)

## Description

### DOMAINE DE L'INVENTION

L'invention concerne le domaine des tubes pour échangeurs de chaleur, et plus spécialement le domaine des tubes à échangeurs de chaleur utilisant un fluide dit "monophasique", c'est-à-dire un fluide pour lequel l'échange thermique ne comprend pas un cycle d'évaporation et de condensation, les fluides dits "diphasiques" étant ceux qui mettent enjeu les chaleurs latentes de vaporisation et de condensation.

### ETAT DE LA TECHNIQUE

On connaît un grand nombre de documents décrivant la géométrie de tubes rainurés utilisés dans les échangeurs de chaleur.

A titre d'exemple, on peut citer la demande de brevet EP-A2-0 148 609 qui décrit des tubes à rainures triangulaires ou trapézoïdales présentant les caractéristiques suivantes :
- un rapport H/Di compris entre 0,02 et 0,03, H désignant la profondeur des rainures (ou la hauteur des nervures), et Di le diamètre intérieur du tube rainuré,
- un angle d'hélice β par rapport à l'axe de tube compris entre 7 et 30°,
- un-rapport S/H compris entre 0,15 et 0,40, avec S désignant la section transversale de la rainure,
- un angle d'apex α des nervures compris entre 30 et 60°.
Ces caractéristiques de tubes sont adaptées à des fluides à transition de phase, les performances des tubes étant analysées de manière distincte lors de l'évaporation du fluide et lors de la condensation du fluide.

La demande japonaise n° 57-58088 décrit des tubes à rainures en V, avec H compris entre 0,02 mm et 0,2 mm, et avec un angle β compris entre 4° et 15°.
Des tubes voisins sont décrits dans la demande japonaise n°57-58094.

La demande japonaise n° 52-38663 décrit des tubes à rainures en V ou U, avec H compris entre 0,02 et 0,2 mm, un pas P compris entre 0,1 et 0,5 mm et un angle β compris entre 4 et 15°.
Le brevet US n° 4,044,797 décrit des tubes à rainures en V ou U voisins des tubes précédents.

Le modèle d'utilité japonais n°55-180186 décrit des tubes à rainures trapézoïdales et nervures triangulaires, avec une hauteur H de 0,15 à 0,25 mm, un pas P de 0,56 mm, un angle d'apex α (angle appelé θ dans ce document) typiquement égal à 73°, un angle β de 30°, et une épaisseur moyenne de 0,44 mm.

Les brevets US n° 4,545,428 et n°4,480,684 décrivent des tubes à rainures en V et nervures triangulaires, avec la hauteur H comprise entre 0,1 et 0,6 mm, un pas P compris entre 0,2 et 0,6 mm, un angle d'apex α compris entre 50 et 100°, un angle d'hélice β compris entre 16 et 35°.

Le brevet japonais n° 62-25959 décrit des tubes à rainures et nervures trapézoïdales, avec une profondeur de rainure H comprise entre 0,2 et 0,5 mm, un pas P compris entre 0,3 et 1,5 mm, la largeur moyenne des rainures étant au moins égale à la largeur moyenne des nervures. Dans un exemple, le pas P est de 0,70 mm et l'angle d'hélice β est de 10°.

Enfin, le brevet européen EP-B 1-701 680, au nom de la demanderesse, décrit des tubes rainurés , avec rainures à fond plat et avec des nervures de hauteur H différente, d'angle d'hélice β compris entre 5 et 50°, d'angle d'apex α compris entre 30 et 60°, de manière obtenir de meilleures performances après le sertissage des tubes et montage dans les échangeurs.

D'une manière générale, les performances techniques et économiques des tubes, qui résultent du choix de la combinaison de moyens définissant les tubes (H, P, α, β, forme des rainures et nervures, etc...), sont généralement relatives à quatre types de considérations :
- d'une part, les caractéristiques relatives au transfert de chaleur (coefficient d'échange thermique), domaine dans lequel les tubes rainurés sont très supérieurs aux tubes non rainurés, de sorte qu'à échange thermique équivalent, la longueur de tube rainurée nécessaire sera moindre que celle de tube non rainuré,
- d'autre part, les caractéristiques relatives aux pertes de charge, de faibles pertes de charges permettant d'utiliser des pompes ou compresseurs de plus faible puissance, encombrement et coût,
- en outre, la faisabilité industrielle des tubes et la vitesse de production qui conditionne le prix de revient du tube chez le fabricant de tubes,
- enfin, les caractéristiques relatives aux propriétés mécaniques des tubes, typiquement en relation avec la nature des alliages utilisés ou avec l'épaisseur moyenne des tubes, épaisseur qui conditionne le poids du tube par unité de longueur, et donc influe sur son prix de revient.

### PROBLEMES POSES

D'une part, comme cela résulte de l'état de la technique, il y a un grand nombre et une très grande diversité d'enseignements en ce qui concerne les tubes rainurés, sachant qu'ils visent généralement l'optimisation de l'échange thermique et la diminution de la perte de charge.
D'autre part, chacun de ces enseignements offre lui-même le plus souvent une large étendue de possibilités, les paramètres étant généralement définis par des plages de valeurs relativement larges.
Enfin, ces enseignements concernent, quand cela est spécifié, les échanges avec fluides diphasiques, c'est à dire ceux qui utilisent un fluide qui s'évapore dans une partie du circuit du fluide dans l'échangeur, et qui se condense dans une autre partie du circuit, un même tube rainuré n'étant pas également performant en évaporation et en condensation.
En définitive, l'homme du métier a déjà beaucoup de difficultés pour tirer la quintessence de l'état de la technique, parmi un si grand nombre de données, parfois contradictoires.
L'homme du métier sait par contre qu'un tube typique du commerce, à nervures triangulaires comme représenté à la figure 1, présente typiquement les caractéristiques suivantes : diamètre extérieur De = 12 mm, hauteur de nervure H = 0,25 mm, épaisseur de paroi du tube Tf = 0,35 mm, nombre de nervures N = 65, angle d'hélice β = 18°, angle d'apex α= 55°.

La présente invention concerne les tubes ou échangeurs dans le domaine des fluides monophasiques et pour applications réversibles, c'est à dire des tubes ou échangeurs qui peuvent être utilisés avec de l'eau ou de l'eau glycolée comme fluides frigoporteurs ou caloporteurs, c'est-à-dire, soit typiquement pour refroidir de l'air dans les échangeurs de climatiseurs, soit typiquement pour réchauffer de l'air dans lesdits échangeurs.

La demanderesse a donc recherché et mis au point des tubes et échangeurs à la fois économiques, avec un poids par mètre relativement peu élevé, des performances d'échange thermique élevées, et une faible perte de charge, pour les applications ou domaines qui utilisent des fluides monophasiques.

### DESCRIPTION DE L'INVENTION

Selon l'invention, les tubes métalliques rainurés, d'épaisseur T_{f} en fond de rainure, de diamètre extérieur De, typiquement destinés à la fabrication d'échangeurs de chaleur utilisant un fluide frigoporteur ou caloporteur de type monophasique, rainurés intérieurement par N nervures hélicoïdales d'angle d'apex α, de hauteur H, de largeur de base L_{N} et d'angle d'hélice β, deux nervures consécutives étant séparées par une rainure à fond typiquement plat de largeur L_{R}, avec un pas P égal L_{R} + L_{N}, sont caractérisés en ce que :
a) l'épaisseur T_{f} dudit tube est telle que T_{f} /De soit égal à 0,023± 0,005, T_{f} et De étant exprimés en mm, avec De allant 4 mm à 14,5 mm,
b) lesdites nervures sont de hauteur H telle que H/De soit égal à 0,028 ± 0,005, H et De étant exprimés en mm,
c) le nombre N de nervures est tel que N/De soit égal à 2,1 ± 0,4, le pas P correspondant étant égal à π.Di/N, avec Di égal à De-2.Tf, et De étant exprimé en mm,
d) lesdites largeurs de base L_{N} et L_{R} sont telles que L_{N} / L_{R} soit compris entre 0,20 et 0,80,
d) ledit angle d'apex α va de 10° à 50°,
e) ledit angle d'hélice β va de 20° à 50°,
de manière à être apte à utiliser comme fluide frigoporteur ou caloporteur un fluide typiquement monophasique comprenant typiquement de l'eau ou de l'eau glycolée, de manière à obtenir simultanément un coefficient d'échange thermique élevé en chauffage et en refroidissement et une faible perte de charge, et de manière à avoir un poids/mètre bas.

En effet, étudiant les systèmes échangeurs thermiques à fluide monophasique, par opposition aux systèmes avec fluide biphasique dans lesquels la partie du système en relation avec la source chaude est le siège d'une évaporation, tandis que la partie du système en relation avec la source froide est le siège d'une condensation, la demanderesse a pu observer que les tubes rainurés qui présentaient des performances élevées avec un fluide biphasique n'étaient pas adaptés aux fluides monophasiques.
La demanderesse a réussi à obtenir des tubes à la fois adaptés aux fluides monophasiques, de faible perte de charge et de faible poids au mètre, grâce à la combinaison de moyens a) à e) qui précèdent.
En particulier, contrairement à l'enseignement de l'état de la technique, ces tubes présentent simultanément un petit nombre de nervures et une épaisseur relativement faible.

### DESCRIPTION DES FIGURES

Les différents paramètres utilisés pour définir les tubes selon l'invention sont représentés sur les figures 1a et 1c pour en illustrer la signification.
La figure 1a représente une vue partielle d'un tube rainuré (1), en coupe partielle selon l'axe du tube, de manière à illustrer l'angle d'hélice β.
La figure 1b représente une vue partielle d'un tube rainuré (1), en coupe partielle perpendiculairement à l'axe du tube, de manière à illustrer le cas d'un tube comprenant une succession de nervures (2) de hauteur H, nervures de forme sensiblement triangulaire, de largeur L_{N} à la base et d'angle d'apex α, séparées par des rainures (3) de forme sensiblement trapézoïdale et de largeur L_{R}, L_{R} étant la distance entre deux rainures nervures. Ce tube a une épaisseur Tf, un diamètre extérieur De, un diamètre intérieur Di et un pas P égal L_{R} + L_{N}.
La figure 1c est une vue partielle d'un tube rainuré dans lequel les nervures forment une alternance de nervures trapézoïdales de hauteur H1 et de hauteur H2 < H1.
La figure 2a, analogue aux figures 1b ou 1c, représente une nervure (2) du tube selon l'essai A.
La figure 2b, analogue à la figure 2a, représente une nervure (2) du tube selon l'essai C.
La figure 2c, analogue à la figure 2a, représente une nervure (2) du tube selon l'essai F.
La figure 3a, analogue à la figure 2a, représente une nervure (2) du tube selon l'essai A' voisin de A.
La figure 3b, analogue à la figure 2a, représente une nervure (2) du tube selon l'essai B.
La figure 3c, analogue à la figure 2b, en est une variante.
La figure 4a est une vue d'une portion de surface interne d'un tube rainuré selon l'invention doté d'une contre-rainure axiale (30), avec, au-dessous, sa représentation schématique.
La figure 4b est une vue schématique en perspective de la batterie (4) de tubes (1) avec ailettes (5) ayant servi aux tests.
Les figures 5a et 5b sont des graphiques donnant le coefficient d'échange Hi (en W/m².K) en ordonnée en fonction de la perte de charge dP en Pa/m en abscisse quand le fluide frigoporteur est une solution aqueuse de formate de K, respectivement à +5°C (figure 4a) et à -5°C (figure 4b).
Les figures 6a et 6b sont analogues aux figures 4a et 4b, mais dans le cas où le fluide frigoporteur est une solution aqueuse de propylène glycol.
La figure 7 est un graphique donnant le coefficient d'échange Hi (en W/m².K) en ordonnée en fonction du nombre de Reynolds en abscisse quand le fluide frigoporteur est une solution aqueuse de propylène glycol.

### DESCRIPTION DETAILLEE DE L'INVENTION

Selon l'invention, ledit angle d'hélice β peut aller de préférence de 25° à 35°.
En effet, c'est le domaine qui permet d'obtenir un coefficient d'échange Hi élevé et qui permet d'être fabriqué par rainurage d'un tube, le coefficient d'échange Hi diminuant sensiblement pour les valeurs plus faibles de l'angle d'hélice β et la vitesse de fabrication diminuant pour les valeurs plus élevées de d'hélice β.

Selon l'invention, ledit angle d'apex α peut être typiquement inférieur à 45° et peut être compris de préférence entre 15 et 30°.
En effet, pour des valeurs plus élevées de l'angle d'apex α, le coefficient d'échange Hi tend à diminuer, et pour des valeurs plus faibles, il y a des difficultés de fabrication, notamment à cause de l'usure des outils ou mandrins de mise en forme, et en outre les angles aigus tendent à être détruits lors de la formation d'une batterie avec ailette, lors de l'expansion des tubes.

Il a été trouvé avantageux en ce qui concerne notamment le coefficient d'échange Hi, que le rapport S/H, S étant la surface comprise entre deux rainures consécutives, soit compris entre 0,8 mm et 1,5 mm, S et H étant exprimés respectivement en mm² et en mm.

De préférence, le rapport H/De peut être égal à 0,028 ± 0,3. En effet, comme évoqué précédemment, il est avantageux d'avoir des nervures de hauteur assez élevée pour avoir un coefficient d'échange Hi élevé, et cependant de hauteur pas trop élevée pour que ces nervures soient à la fois faciles à fabriquer et relativement peu sensibles à l'expansion du tube lors de la fabrication d'une batterie de tubes avec ailettes.

Comme cela apparaît notamment en en considérant les essais réalisés, le rapport P/H peut aller de 3,5 à 7, mais les meilleurs résultats sont obtenus quand ce rapport va de préférence de 4 à 6 (voir l'essai A par exemple), et en particulier pour des valeurs de H relativement élevées au moins égales à 0,30 mm.

Selon l'invention, lesdites nervures peuvent être de section triangulaire, trapézoïdale ou quadrilatère, à angles au sommet éventuellement arrondis.

Comme illustré sur la figure 2a, lesdites nervures peuvent avoir un profil de type "trapèze" avec une base et un sommet, ledit sommet comprenant une partie centrale sensiblement plate, et éventuellement en pente par rapport à ladite base, comme illustré sur la figure 2c.
Notamment lorsque le profil des nervures forme un trapèze, le sommet de ladite nervure formant un petit côté du trapèze peut présenter des bords arrondis, comme c'est le souvent le cas lorsque le profil des nervures forme un triangle.

Ainsi, ledit sommet arrondi et/ou lesdits bords arrondis peuvent présenter des rayons de courbure inférieurs à 100 µm, le raccordement des nervures audits fonds typiquement plats présentant des rayons de courbure inférieurs à 100 µm, allant de préférence de 20 à 50 µm.

Ledit sommet arrondi ou lesdits bords arrondis peuvent présenter un rayon de courbure de préférence inférieur à 80 µm, ledit rayon de courbure pouvant aller typiquement de 40 µm à 80 µm.

Selon une modalité préférée de l'invention, et comme illustré par exemple sur les figures 2a, 3a ou 3b, lesdites nervures peuvent être symétriques et se raccorder audits fonds typiquement plats avec des angles de raccordement droit et gauche θ₁ et θ₂ tels que θ₁-θ₂ soit typiquement égal à 0 ou au plus égal à 10°, de manière à former des nervures symétriques ou quasi-symétriques.
Cependant, comme illustré sur les figures 2b et 2c, lesdites nervures peuvent se raccordent audits fonds typiquement plats avec des angles de raccordement droit et gauche θ₁ et θ₂ tels que θ₁- θ₂ soit au moins égal à 10°, de manière à former des nervures asymétriques ou inclinées.
Comme illustré sur la figure 3c, lesdites nervures peuvent former une succession alternée de nervures présentant des angles de raccordement droit et gauche θ₁ et θ₂ pour l'une, et θ₂ et θ₁ pour l'autre.

Comme illustré sur la figure 3b, lesdites nervures peuvent présenter une base de forme triangulaire sur une hauteur h_{B} et un sommet de forme trapézoïdale sur une hauteur h_{S}, avec H égal à h_{B} + hs, et h_{B} / hs allant typiquement de 1 à 2.
Comme illustré sur la figure 1c, lesdites nervures peuvent former une succession de nervures de hauteur H1=H et de hauteur H2 = a.H1, avec a compris entre 0,1 et 0,9, la nervure de hauteur H1 étant la nervure principale, et la nervure de hauteur H2 étant la nervure secondaire. Typiquement, ladite succession peut être une alternance de nervures de hauteur H1 et de nervures de hauteur H2 séparées par une rainure à fond plat. Voir essai E avec H1 = 0,25 mm et H2 = 0,22 mm.
Comme illustré sur les figures 3a et 3b, lesdits tubes peuvent comprendre des nervures secondaires de hauteur H' < 0,5.H et localisées typiquement à mi-distance entre deux nervures de hauteur H ou de hauteur H 1 et H2.

Selon l'invention, et comme illustré sur la figure 4a, lesdits tubes peuvent comprendre en outre un rainurage axial créant dans lesdites nervures des encoches à profil typiquement triangulaire à sommet arrondi, ledit sommet présentant un angle γ allant de 25 à 65°, ladite partie inférieure ou sommet est à une distance h du fond desdites rainures allant de 0 à 0,2 mm.

Les tubes rainurés selon l'invention peuvent être en Cu et alliages de Cu, Al et alliages d'Al, Fe et alliages de Fe.
Ces tubes, typiquement non cannelés, peuvent être obtenus typiquement par rainurage de tubes, ou éventuellement, par rainurage à plat d'une bande métallique puis formation d'un tube soudé.
Ces tubes peuvent être de section transversale typiquement ronde, ovale ou rectangulaire. Ils peuvent être de section ovale ou rectangulaire, en particulier dans le cas de tubes soudés.

Un autre objet de l'invention est constitué par les échangeurs de chaleur utilisant des tubes selon l'invention.
Comme illustré sur la figure 4b, ces échangeurs peuvent comprendre des ailettes d'échange thermique en contact avec lesdits tubes sur une fraction desdits tubes, dans lesquels la distance maximale entre lesdites ailettes et lesdits tubes, sur la fraction qui n'est pas en contact, est inférieure à 0,01 mm, et de préférence inférieure à 0,005 mm.

Un autre objet de l'invention est constitué par l'utilisation de tubes selon l'invention, et par l'utilisation d'échangeurs selon l'invention, tubes et échangeurs dans lesquels le fluide frigoporteur ou caloporteur est utilisé comme fluide monophasique typiquement choisi parmi : l'eau, les solutions aqueuses glycolées typiquement à 30% de glycol, les solutions de formate et/ou d'actétate de K, les sorbets, les liquides organiques, le CO₂ liquide.
Selon l'invention, le fluide frigoporteur ou caloporteur peut être utilisé comme fluide monophasique typiquement choisi avec des caractéristiques de viscosité dynamique comprise entre 0,5 et 30 m.Pa et de nombre de Prandtl compris entre 5 et 160.

### EXEMPLES DE REALISATION

### A) Fabrication des tubes

On a fabriqué des tubes de cuivre rainurés selon l'invention de 12,0 mm de diamètre extérieur De, tubes référencés A, B, C, D et G, ainsi que des tubes témoins référencés E, F et G, le tube référencé L correspondant à un tube témoin lisse.
Par ailleurs d'autres essais ont été effectués d'autres diamètres De, essais qui ont montré que le rainurage selon l'invention permettait de choisir une épaisseur Tf à fond de rainure telle que Tf/De soit égal à 0,023 ± 0,005, ce qui conduit à une épaisseur Tf sensiblement inférieure à l'épaisseur standard et donc à un gain de poids significatif, le tube en conservant des performances mécaniques d'usage satisfaisantes.

| Réf. | H mm | Angle α° | Angle β° | N | Type* | Tfmm | L_{N}/L_{R} | P/H | P mm | S/H |
|---|---|---|---|---|---|---|---|---|---|---|
| A | 0,337 | 29 | 24 | 22 | T1 | 0,30 | 0,28 | 4,84 | 1,63 | 1,36 |
| B | 0,280 | 33 | 25 | 20 | T1-2 | 0,30 | 0,29 | 6,89 | 1,93 | 1,47 |
| C | 0,227 | 70 | 30 | 40 | T2 | 0,30 | 0,77 | 4 | 0,91 | 0,61 |
| D | 0,304 | 41 | 25 | 29 | T1 | 0,32 | 0,51 | 4,12 | 1,25 | 0,85 |
| E | 0,25 | 40 | 18 | 70 | T2 | 0,35 | 1,15 | 2,56 | 0,64 | 0,35 |
| | 0,22 | | | | | | | | | |
| F | 0,23 | 53 | 28 | 65 | T1 | 0,35 | 1,8 | 2,39 | 0,55 | 0,26 |
| G | 0,280 | 70 | 10 | 22 | T1 | 0,30 | 0,28 | 5,80 | 1,62 | 1,36 |
| L | - | - | - | - | | 0,40 | - | - | | - |

| | | | | | | | | | | |
|---|---|---|---|---|---|---|---|---|---|---|
| * Type de nervure : T1 en forme de trapèze, T2 en forme de triangle, T1-2 en forme mixte | | | | | | | | | | |

A noter que les tubes C et G présentent des rainures dissymétriques alors que les rainures des tubes A, B, D, E et F sont symétriques.

### B) Résultats obtenus :

Les tubes ont été testés avec deux types de fluides monophasiques : d'une part une solution aqueuse de monopropylène glycol à 30% en volume, et d'autre part une solution de formate de K pouvant aller jusqu'à -30°C, cette dernière présentant une température de congélation de -55°C, contre -40°C pour la solution de monopropylène glycol.
Les tests ont été réalisés à +5°C et à -5°C.
On a mesuré la viscosité dynamique (m.Pa.s) des solutions utilisées à ces deux températures :

| T | Monopropylène glycol (m.Pa.s) | Solution de formate de K |
|---|---|---|
| -5°C | 20 | 4,5 |
| +5°C | 10 | 2,5 |

Par ailleurs, on a mesuré le nombre de Prandtl pour le monopropylène glycol : soit 142 à - 5°C, et 80 à +5°C.
Pour la solution de formate de K, le nombre de Prandtl est de 20 à +5°C

### B1) Poids au mètre

Les tubes A, B, C, D et G présentent un poids au mètre de 125 g/m, alors que les tubes témoins E et F, qui correspondent à des tubes rainurés de l'état de la technique, ont un poids au mètre de 140 g/m, le tube L présentant un poids au mètre de 130 g/m.
En conclusion, avec les tubes selon l'invention, le gain en poids est de 10 % par rapport aux tubes rainurés de l'état de la technique et de 4% par rapport au tube lisse utilisé généralement dans cette application.

### B2) Essais avec une solution aqueuse de monopropylène glycol à 30% en volume

### 1) Essais à - 5°C :

Dans le cas des tubes A, C et L, on a mesuré le coefficient d'échange Hi (W/m².K) en fonction de Re, le nombre de Reynolds, pour un régime laminaire, ce qui correspond au domaine 2000 < Re < 3200.
Le tableau qui suit donne la valeur de Hi pour trois valeurs de Re : 2400, 2600 et 2800.

| Re | Hi tube A=HiA | Hi tube C=HiC | Hi tube L=HiL | HiA/HiL | HiC/HiL |
|---|---|---|---|---|---|
| 2400 | 3250 | 2300 | 2125 | 1,53 | 1,08 |
| 2600 | 3500 | 2550 | 2325 | 1,50 | 1,10 |
| 2800 | 3750 | 2750 | 2500 | 1,50 | 1,10 |

Dans le cas des tubes A, C, E, F, G et L, on a mesuré le coefficient d'échange Hi en fonction de la perte de charge dP (Pa/m). Le tableau qui suit donne les valeurs de Hi pour une perte de charge de 14 KPa/m et 16 KPa/m :

| DP KPa/m | HiA | HiC | HiG | HiF | HiE | HiL |
|---|---|---|---|---|---|---|
| 14 | 3209 | 2777 | 2640 | 2300 | 2300 | 2300 |
| 16 | 3664 | 3300 | 3050 | 2936 | 2709 | 2709 |

Le tableau qui suit donne les rapports des coefficients d'échange, le tube lisse L étant pris comme référence :

| DP KPa/m | HiA/HiL | HiC/HiL | HiG/HiL | HiF/HiL | HiEHiL | HiL/HiL |
|---|---|---|---|---|---|---|
| 14 | 1,395 | 1,21 | 1,15 | 1 | 1 | 1 |
| 16 | 1,35 | 1,22 | 1,13 | 1,08 | | 1 |

Ainsi, pour une perte de charge de 14KPa/m, le tube A présente, par rapport au tube lisse L, et également par rapport aux tubes rainurés F et E de l'état de la technique, un gain de 39%, ce qui est considérable.

Pour les tubes de l'invention référencés A et G, il a été étudié l'influence de l'angle d'hélice, les autres paramètres de rainures étant égaux par ailleurs.
Le tableau qui suit donne les coefficients d'échange et le rapport de ceux-ci pour des pertes de charge identiques de 14 KPa/m et 18KPa/m.

| DP KPa/m | HiA | HiG | HiA/HiG |
|---|---|---|---|
| 14 | 3239 | 2630 | 1,23 |
| 18 | 3674 | 3090 | 1,19 |

### 2) Essais à + 5°C :

Les essais à +5°C ont été effectués sur les tubes A, B, C, E, F et L. On a mesuré le coefficient d'échange Hi en fonction de la perte de charge dP (Pa/m). Le tableau qui suit donne les valeurs de Hi pour une perte de charge de 4 KPa/m, de 8 KPa/m et 12 KPa/m :

| Dp KPa/m | HiA | HiB | HiC | HiE | HiF | HiL |
|---|---|---|---|---|---|---|
| 4 | 2545 | 2273 | 1591 | 1591 | 1591 | 1591 |
| 8 | 4000 | 3545 | 2455 | 2273 | 2273 | 2273 |
| 12 | 4545 | 4409 | 3409 | 3045 | 2909 | 2773 |

Le tableau qui suit donne les rapports des coefficients d'échange, le tube lisse L étant pris comme référence :

| Dp KPa/m | HiA/HiL | HiB/HiL | HiC/HiL | HiE/HiL | HiF/HiL | HiL/HiL |
|---|---|---|---|---|---|---|
| 4 | 1,60 | 1,43 | 1 | 1 | 1 | 1 |
| 8 | 1,76 | 1,47 | 1,08 | 1 | 1 | 1 |
| 12 | 1,64 | 1,59 | 1,23 | 1,10 | 1,05 | 1 |

### B3) Essais avec une solution aqueuse de formate de potassium

### 1) Essais à -5°C

Dans le cas des tubes A, B, C, E, F, et L, on a mesuré le coefficient d'échange Hi en fonction de la perte de charge dP (Pa/m). Le tableau qui suit donne les valeurs de Hi pour une perte de charge de 4, 8 et 12 KPa/m :

| Dp KPa/m | HiA | HiB | HiC | HiE | HiF | HiL |
|---|---|---|---|---|---|---|
| 4 | 2423 | 1769 | 1769 | 1769 | 1769 | 1769 |
| 8 | 3615 | 2615 | 3000 | 2615 | 2615 | 2615 |
| 12 | 4231 | 3539 | 4000 | 3269 | 3385 | 3077 |

Le tableau qui suit donne les rapports des coefficients d'échange, le tube lisse L étant pris comme référence :

| Dp KPa/m | HiA/HiL | HiB/HiL | HiC/HiL | HiE/HiL | HiF/HiL | HiL/HiL |
|---|---|---|---|---|---|---|
| 4 | 1,37 | 1 | 1 | 1 | 1 | 1 |
| 8 | 1,38 | 1 | 1,15 | 1 | 1 | 1 |
| 12 | 1,38 | 1,15 | 1,30 | 1,06 | 1,10 | 1 |

### 2) Essais à +5°C

Dans le cas des tubes A, B, C, E, F, et L, on a mesuré le coefficient d'échange Hi en fonction de la perte de charge dP (Pa/m). Le tableau qui suit donne les valeurs de Hi pour une perte de charge de 4, 8 et 12 KPa/m :

| Dp KPa/m | HiA | HiB | HiC | HiE | HiF | HiL |
|---|---|---|---|---|---|---|
| 4 | 3256 | 2325 | 2791 | 2325 | 2325 | 2325 |
| 8 | 4000 | 3674 | 4280 | 3442 | 3674 | 3116 |
| 12 | 4744 | 4465 | 5000 | 4465 | 4465 | 3581 |

Le tableau qui suit donne les rapports des coefficients d'échange, le tube lisse L étant pris comme référence :

| Dp KPa/m | HiA/HiL | HiB/HiL | HiC/HiL | HiE/HiL | HiF/HiL | HiL/HiL |
|---|---|---|---|---|---|---|
| 4 | 1,40 | 1 | 1,2 | 1 | 1 | 1 |
| 8 | 1,28 | 1,18 | 1,37 | 1,10 | 1,18 | 1 |
| 12 | 1,32 | 1,25 | 1,40 | 1,25 | 1,25 | 1 |

### C) Conclusions

Dans tous les cas de fluides monophasiques étudiés et à toutes les températures étudiées, le tube A est extrêmement performant et avantageux.
Cependant, dans des cas particuliers, les tubes B et C peuvent être avantageux. Ainsi, le tube B peut l'être dans le cas d'un échange thermique à +5°C avec une solution aqueuse de monopropylèneglycol comme fluide circulant dans l'échangeur. De même, le tube C peut être avantageux dans le cas d'un échange thermique à +5°C avec une solution aqueuse de formate de K comme fluide circulant dans l'échangeur.

### AVANTAGES DE L'INVENTION

L'invention présente de grands avantages.

En effet, elle permet d'une part d'avoir des tubes échangeurs d'une grande efficacité en ce qui concerne l'échange thermique grâce à un coefficient d'échange Hi très élevé.
D'autre part, elle permet d'avoir des tubes de faible poids au mètre, à la fois parce que l'invention permet d'avoir des tubes à la fois de petit diamètre et de faible épaisseur à fond de rainure, tubes très performants notamment en ce qui concerne le coefficient d'échange thermique et qui sont aptes à remplacer des tubes de plus grand diamètre et avec une plus grande épaisseur à fond de rainure. De plus, le nombre relativement faible de nervures contribue également à alléger les tubes.
Enfin, les tubes selon l'invention sont particulièrement adaptés à tous les circuits d'échange thermique à fluide monophasique, notamment ceux qui utilisent des solutions aqueuses, ce qui est très avantageux en pratique.

### LISTE DES REPERES DES FIGURES

| | |
|---|---|
| Tube rainuré | 1 |
| Nervure | 2 |
| Rainure | 3 |
| Rainure axiale | 30 |
| Batterie | 4 |
| Ailette | 5 |
| Axe du tube | 6 |

## Revendications

1. Tubes métalliques (1) rainurés, d'épaisseur T_{f} en fond de rainure, de diamètre extérieur De, typiquement destinés à la fabrication d'échangeurs de chaleur utilisant un fluide frigoporteur ou caloporteur de type monophasique, rainurés intérieurement par N nervures hélicoïdales (2) d'angle d'apex α, de hauteur H, de largeur de base L_{N} et d'angle d'hélice β, deux nervures consécutives étant séparées par une rainure (3) à fond typiquement plat de largeur L_{R}, avec un pas P égal L_{R} + L_{N} , **caractérisés en ce que** :
a) l'épaisseur T_{f} dudit tube est telle que T_{f} /De soit égal à 0,023± 0,005, T_{f} et De étant exprimés en mm, avec De allant 4 mm à 14,5 mm,
b) lesdites nervures sont de hauteur H telle que H/De soit égal à 0,028 ± 0,005, H et De étant exprimés en mm,
c) le nombre N de nervures est tel que N/De soit égal à 2,1 ± 0,4, le pas P correspondant étant égal à π.Di/N, avec Di égal à De-2.Tf, et De étant exprimé en mm,
d) lesdites largeurs de base L_{N} et L_{R} sont telles que L_{N} / L_{R} soit compris entre 0,20 et 0,80,
d) ledit angle d'apex α va de 10° à 50°,
e) ledit angle d'hélice β va de 20° à 50°,
de manière à être apte à utiliser comme fluide frigoporteur ou caloporteur un fluide typiquement monophasique comprenant typiquement de l'eau ou de l'eau glycolée, de manière à obtenir simultanément un coefficient d'échange thermique élevé en chauffage et en refroidissement et une faible perte de charge, et de manière à avoir un poids/mètre bas.

2. Tubes selon la revendication 1 dans lesquels ledit angle d'hélice β va de préférence de 25° à 35°.

3. Tubes selon une quelconque des revendications 1 à 2 dans lequel ledit angle d'apex α est typiquement inférieur à 45° et est compris de préférence entre 15 et 30°.

4. Tubes selon une quelconque des revendications 1 à 3 dans lequel le rapport S/H, S étant la surface comprise entre deux rainures consécutives, est compris entre 0,8 et 1,5, S et H étant exprimés respectivement en mm² et en mm.

5. Tubes selon une quelconque des revendications 1 à 4 dans lequel H/De est égal à 0,028 ± 0,003.

6. Tubes selon une quelconque des revendications 1 à 5 dans lequel P/H va de 3,5 à 7, et préférence de 4 à 6.

7. Tubes selon une quelconque des revendications 1 à 6 dans lesquels lesdites nervures sont de section triangulaire, trapézoïdale ou quadrilatère, à angles au sommet éventuellement arrondis.

8. Tubes selon la revendication 7 dans lequel lesdites nervures ont un profil de type "trapèze" avec une base et un sommet, ledit sommet comprenant une partie centrale sensiblement plate, et éventuellement en pente par rapport à ladite base, ledit sommet de ladite nervure formant un petit côté du trapèze présentant typiquement des bords arrondis.

9. Tubes selon une quelconque des revendications 7 à 8 dans lequel ledit sommet arrondi et/ou lesdits bords arrondis présentent des rayons de courbure inférieurs à 100 µm, le raccordement des nervures audits fonds typiquement plats présentant des rayons de courbure inférieurs à 100 µm, allant de préférence de 20 à 50 µm.

10. Tubes selon une quelconque des revendications 1 à 9 dans lesquels lesdites nervures sont symétriques et se raccordent audits fonds typiquement plats avec des angles de raccordement droit et gauche θ₁ et θ₂ tels que θ₁- θ₂ soit typiquement égal à 0 ou au plus égal à 10°, de manière à former des nervures symétriques ou quasi-symétriques.

11. Tubes selon une quelconque des revendications 1 à 10 dans lesquels lesdites nervures se raccordent audits fonds typiquement plats avec des angles de raccordement droit et gauche θ₁ et θ₂ tels que θ₁ - θ₂ soit au moins égal à 10°, de manière à former des nervures asymétriques ou inclinées.

12. Tubes selon une quelconque des revendications 1 à 6 dans lesquels lesdites nervures présentent une base de forme triangulaire sur une hauteur h_{B} et un sommet de forme trapézoïdale sur une hauteur h_{S}, avec H égal à h_{B} + h_{S}, et h_{B} / h_{S} allant typiquement de 1 à 2.

13. Tubes selon une quelconque des revendications 1 à 12 dans lesquels lesdites nervures forment une succession de nervures de hauteur H1=H et de hauteur H2 = a.H1, avec a compris entre 0,1 et 0,9, la nervure de hauteur H1 étant la nervure principale, et la nervure de hauteur H2 étant la nervure secondaire, ces deux nervures étant séparées par une rainure à fond plat.

14. Tubes selon une quelconque des revendications 1 à 13 qui comprennent en outre un rainurage axial créant dans lesdites nervures des encoches à profil typiquement triangulaire à sommet arrondi, ledit sommet présentant un angle γ allant de 25 à 65°, ladite partie inférieure ou sommet est à une distance h du fond desdites rainures allant de 0 à 0,2 mm.

15. Tubes selon une quelconque des revendications 1 à 14 en Cu et alliages de Cu, Al et alliages d'Al, Fe et alliages de Fe.

16. Tubes selon une quelconque des revendications 1 à 15, typiquement non cannelés, obtenus typiquement par rainurage de tubes, ou éventuellement, par rainurage à plat d'une bande métallique puis formation d'un tube soudé.

17. Tubes selon une quelconque des revendications 1 à 16 de section transversale typiquement ronde, ovale ou rectangulaire.

18. Echangeurs de chaleur utilisant des tubes selon une quelconque des revendications 1 à 17.

19. Utilisation de tubes selon une quelconque des revendications 1 à 17 et d'échangeurs selon la revendication 18, dans lesquels le fluide frigoporteur ou caloporteur est utilisé comme fluide monophasique typiquement choisi parmi : l'eau, les solutions aqueuses glycolées typiquement à 30% de glycol, les solutions de formate et/ou d'actétate de K, les sorbets, les liquides organiques, le CO₂ liquide.

20. Utilisation de tubes selon une quelconque des revendications 1 à 17 et d'échangeurs selon la revendication 18, pour échangeurs de chaleur dans lesquels le fluide frigoporteur ou caloporteur est utilisé comme fluide monophasique typiquement choisi avec des caractéristiques de viscosité dynamique comprise entre 0,5 et 30 m.Pa et de nombre de Prandtl compris entre 5 et 160.

## Claims

1. Grooved metal tubes (1), of thickness T_{f} at the bottom of the groove, of exterior diameter De, typically designed for the manufacturing of heat exchangers using a single-phase type secondary refrigerant or coolant, grooved on the inside by N helical ribs (2) of apex angle α, height H, base width L_{N} and helix angle β, two consecutive ribs being separated by a groove 3) with a typically flat bottom of width L_{R}, with a pitch P equal to L_{R} + L_{N}, **characterised in that**:
a) the thickness T_{f} of the said tube is such that T_{f}/De is equal to 0.023 ± 0.005, T_{f} and De being expressed in mm, with De ranging from 4 mm to 14.5 mm.
b) the said ribs are of height H such that H/De is equal to 0.028 ± 0.005, H and De being expressed in mm,
c) the number N of ribs is such that N/De is equal to 2.1 ± 0.4, the corresponding pitch P being equal to π.Di/N, with Di equal to De-2.Tf, and De being expressed in mm,
d) the said base widths L_{N} and L_{R} are such that L_{N} / L_{R} is between 0.20 and 0.80,
d) the said apex angle α ranges from 10° to 50°,
e) the said helix angle β ranges from 20° to 50°,
in such a way as to be suitable for using as a secondary refrigerant or coolant a typically singe-phase fluid typically comprising water or glycol water, in such a way as to obtain simultaneously a high heat exchange coefficient in heating and in cooling and a low head loss, and in such a way as to have a low weight per metre.

2. Tubes according to claim 1 in which the said helix angle β ranges preferably from 25° to 35°.

3. Tubes according to any one of claims 1 and 2 in which the said apex angle α is typically less than 45° and is preferably between 15° and 30°.

4. Tubes according to any one of claims 1 to 3 in which the ratio S/H, S being the area comprised between two consecutive grooves, is between 0.8 and 1.5, S and H being expressed in mm² and in mm respectively.

5. Tubes according to any one of claims 1 to 4 in which H/De is equal to 0.028 ± 0.003.

6. Tubes according to any one of claims 1 to 5 in which P/H ranges from 3.5 to 7 and preferably from 4 to 6.

7. Tubes according to any one of claims 1 to 6 in which the said ribs are of triangular, trapezoidal or quadrilateral cross sections, with corners at the top rounded in some cases.

8. Tubes according to claim 7 in which the said ribs have a "trapezium" type profile with a base and a top, the said top comprising a roughly flat central part and possibly sloping with respect to the said base, the said top of the said rib forming a small side of the trapezium typically presenting rounded edges.

9. Tubes according to any one of claims 7 to 8 in which the said rounded top and/or the said rounded edges present radii of curvature of less than 100 µm, the connection of the ribs to the said typically flat bottoms presenting radii of curvature of less than 100 µm, ranging preferably from 20 to 50 µm.

10. Tubes according to any one of claims 1 to 9 in which the said ribs are symmetrical and are connected to the said typically flat bottoms with right and left connection angles θ₁ and θ₂ such that θ₁ - θ₂ is typically equal to 0 or at most equal to 10°, in such a way as to form symmetrical or near-symmetrical ribs.

11. Tubes according to any one of claims 1 to 10 in which the said ribs are connected to the said typically flat bottoms with right and left connection angles θ₁ and θ₂ such that θ₁ - θ₂ is at least equal to 10°, in such a way as to form asymmetrical or inclined ribs.

12. Tubes according to any one of claims 1 to 6 in which the said ribs present a triangular-shaped base on a height h_{B} and a trapezoidal-shaped top on a height hs, with H equal to h_{B} + h_{S}, and h_{B} / hs ranging typically from 1 to 2.

13. Tubes according to any one of claims 1 to 12 in which the said ribs form a succession of ribs of height H1 = H and of height H2 = a.H1, with a between 0.1 and 0.9, the rib of height H1 being the main rib and the rib of height H2 being the secondary rib, these two ribs being separated by a flat-bottomed groove.

14. Tubes according to any one of claims 1 to 13 which additionally comprise an axial grooving creating in the said ribs notches of a typically triangular profile with a rounded top, the said top presenting an angle γ ranging from 25 to 65°, the said lower part or top being at a distance h from the bottom of the said grooves ranging from 0 to 0.2 mm.

15. Tubes according to any one of claims 1 to 14 in copper and copper alloys, aluminium and aluminium alloys or iron and iron alloys.

16. Tubes according to any one of claims 1 to 15, typically non-ribbed, obtained typically by grooving of tubes or, possibly, by flat grooving of a metal strip and then forming of a welded tube.

17. Tubes according to any one of claims 1 to 16 of typically round, oval or rectangular cross section.

18. Heat exchangers using tubes according to any one of claims 1 to 17.

19. Use of tubes according to any one of claims 1 to 17 and of exchangers according to claim 18, in which the secondary refrigerant or coolant is used as a typically single-phase fluid chosen from: water, glycolated aqueous solutions typically comprising 30 % glycol, potassium formate and/or acetate solutions, sorbets, organic fluids and liquid CO₂.

20. Use of tubes according to any one of claims 1 to 17 and of exchangers according to claim 18, for heat exchangers in which the secondary refrigerant or coolant is used as a typically single-phase fluid chosen with characteristics of a dynamic viscosity between 0.5 and 30 m.Pa and a Prandt1 number between 5 and 160.

## Patentansprüche

1. Gerillte Metallrohre (1) mit einer Dicke T_{f} am Rillenboden und einem Außendurchmesser De, die typisch für die Herstellung von Wärmetauschern bestimmt sind, die ein einphasiges Kühl- oder Heizmedium verwenden und innen von N spiralförmigen Rippen (2) gerillt sind in einem Apex-Winkel α mit der Höhe H, einer Basisbreite L_{N} und einem Helix-Winkel β, wobei zwei aufeinander folgende Rippen durch eine Rille (3) mit typisch flachem Boden der Breite L_{R}, mit einer Steigung P gleich L_{R} + L_{N} getrennt sind,
**dadurch gekennzeichnet, dass**
a) die Dicke T_{f} des Rohrs derart ist, dass T_{f}/De gleich 0,023±0,005 ist, wobei T_{f} und De in mm angegeben sind, mit De zwischen 4 mm und 14,5 mm,
b) die Rippen eine Höhe H aufweisen, so dass H/De gleich 0,028±0,005 ist, wobei H und De in mm angegeben sind,
c) die Anzahl N der Rippen derart ist, dass N/De gleich 2,1±0,4 ist, wobei die entsprechende Steigung gleich π.Di/N beträgt, mit Di gleich De-2.Tf, wobei De in mm angegeben ist,
d) die Basisbreiten L_{N} und L_{R} derart sind, dass L_{N}/L_{R} zwischen 0,20 und 0,80 beträgt,
d) der Apex-Winkel α zwischen 10° und 50° liegt,
e) der Helix-Winkel β zwischen 20° und 50° liegt,
so dass als Kühl- oder Heizmedium ein typisch einphasiges Medium verwendet werden kann, das typisch Wasser und Glykolwasser umfasst, um gleichzeitig eine hohen Wärmetauschkoeffizienten bei Heizung und Kühlung und einen geringen Lastverlust zu erreichen und um ein niedriges Gewicht/Meter zu erhalten.

2. Rohre nach Anspruch 1, bei denen der Helix-Winkel β vorzugsweise zwischen 25° und 35° liegt.

3. Rohre nach einem der Ansprüche 1 bis 2, bei denen der Apex-Winkel α typisch kleiner ist als 45° und vorzugsweise zwischen 15° und 30° liegt.

4. Rohre nach einem der Ansprüche 1 bis 3, bei denen das Verhältnis S/H, wobei S die Fläche zwischen zwei aufeinander folgenden Rillen ist, zwischen 0,8 und 1,5 beträgt, wobei S und H jeweils in mm² und in mm angegeben sind.

5. Rohre nach einem der Ansprüche 1 bis 4, bei denen H/De gleich 0,028±0,003 ist.

6. Rohre nach einem der Ansprüche 1 bis 5, bei denen P/H zwischen 3,5 und 7, vorzugsweise zwischen 4 und 6 liegt.

7. Rohre nach einem der Ansprüche 1 bis 6, bei denen die Rippen einen dreieckigen, trapezförmigen oder vierseitigen Querschnitt aufweisen, mit eventuell am Gipfel abgerundeten Winkeln.

8. Rohre nach Anspruch 7, bei denen die Rippen ein Profil des Typs "Trapez" mit einer Basis und einem Gipfel aufweisen, wobei der Gipfel einen etwa flachen und eventuell in Bezug auf die Basis schrägen mittleren Teil umfasst, wobei der Gipfel der Rippe eine Schmalseite des Trapez mit typisch abgerundeten Rändern bildet.

9. Rohre nach einem der Ansprüche 7 bis 8, bei denen der abgerundete Gipfel und/oder die abgerundeten Ränder kleinere Krümmungsradien als 100 µm aufweisen, wobei der Anschluss der Rippen an die typisch flachen Böden kleinere Krümmungsradien als 100 µm aufweisen, vorzugsweise zwischen 20 und 50 µm.

10. Rohre nach einem der Ansprüche 1 bis 9, bei denen die Rippen symmetrisch sind und an die typisch flachen Böden mit rechtem und linkem Anschlusswinkel θ₁ und θ₂ angeschlossen sind, so dass θ₁-θ₂ typisch 0 oder höchstens 10° beträgt, um symmetrische oder quasi symmetrische Rippen zu bilden.

11. Rohre nach einem der Ansprüche 1 bis 10, bei denen die Rippen symmetrisch sind und an die typisch flachen Böden mit rechtem und linkem Anschlusswinkel θ₁ und θ₂ angeschlossen sind, so dass θ₁-θ₂ typisch 0 oder höchstens 10° beträgt, um asymmetrische oder quasi schräge Rippen zu bilden.

12. Rohre nach einem der Ansprüche 1 bis 6, bei denen die Rippen eine dreieckige Basis über eine Höhe h_{B} und einen trapezförmigen Gipfel über eine Höhe hs aufweisen, wobei H gleich h_{B} + h_{S} ist und h_{B}/h_{S} typisch zwischen 1 und 2 liegt.

13. Rohre nach einem der Ansprüche 1 bis 12, bei denen die Rippen eine Rippenfolge der Höhe H1=H und der Höhe H2=a.H1 bilden, wobei a zwischen 0,1 und 0,9 liegt, die Rippe der Höhe H1 die Hauptrippe und die Rippe der Höhe H2 den Nebenrippe ist, wobei diese beiden Rippen durch eine Rille mit flachem Boden getrennt sind.

14. Rohre nach einem der Ansprüche 1 bis 13, die ferner eine axiale Rillung umfassen, die in den Rippen Nuten mit typisch dreieckigem Profil mit abgerundetem Gipfel bilden, wobei der Gipfel einen Winkel γ zwischen 25 und 65° aufweist und das untere Teil oder der Gipfel sich in einem Abstand h von 0 bis 0,2 mm vom Boden der Rillen befindet.

15. Rohre nach einem der Ansprüche 1 bis 14 aus Cu und Cu, Al-Legierungen und Al, Fe-Legierungen und Fe.

16. Rohre nach einem der Ansprüche 1 bis 15, typisch nicht gerippt, typisch erhalten durch Rillung von Rohren oder eventuell durch Flachrillung eines Metallbands und Bildung eines geschweißten Rohrs.

17. Rohre nach einem der Ansprüche 1 bis 16 mit typisch rundem, ovalem oder rechteckigem Querschnitt.

18. Wärmetauscher, die Rohre nach einem der Ansprüche 1 bis 17 verwenden.

19. Verwendung von Rohren nach einem der Ansprüche 1 bis 17 und von Wärmetauschern nach Anspruch 18, bei denen das Kühl- oder Heizmedium als einphasiges Medium verwendet und typisch gewählt wird unter. Wasser, wässrigen Glykollösungen mit typisch 30% Glykol, Format- und/oder Acetatlösungen von K, Sorbaten, organischen Flüssigkeiten, flüssigem CO2.

20. Verwendung von Rohren nach einem der Ansprüche 1 bis 17 und von Wärmetauschern nach Anspruch 18, für Wärmetauscher, bei denen das Kühl- oder Heizmedium als einphasiges Medium verwendet und typisch gewählt wird mit dynamischen Viskoseeigenschaften zwischen 0,5 und 30 m.Pa und einer Prandtl-Zahl zwischen 5 und 160.
